# EUROPÄISCHE PATENTSCHRIFT

(11) **EP 0 417 664 B1**
(45) Veröffentlichungstag und Bekanntmachung des Hinweises auf die Patenterteilung: **16.06.1993**
(21) Anmeldenummer: 90117275.9
(22) Anmeldetag: 07.09.1990
(51) Int. Cl.: A47C 23/06

(54) **Beschlag zur Lattenkappenlagerung an einem Lattenrost**
Fitting for hinging the slat support members of an undermattress
Ferrure pour l'articulation de supports des lattes d'un sommier

(30) Priorität: 09.09.1989 DE 8910772 U
(43) Veröffentlichungstag der Anmeldung: 20.03.1991
(73) Patentinhaber: RÖSSLE & WANNER GMBH, 72116 Mössingen (DE)
(72) Erfinder: Glaser, Hermann, D-7406 Öschingen (DE); Elzenbeck, Manfred, D-7141 Steinheim (DE)
(74) Vertreter: Ostertag, Reinhard

(56) Entgegenhaltungen:
- WO-A-88/04905
- DE-A- 3 540 040
- DE-A- 3 739 668

## Beschreibung

Die Erfindung betrifft einen Beschlag zur Anbringung einer Latten-Lagerkappe an einem Längsholm eines Lattenrostes.

Derartige Beschläge sind auch schon in zweiteiliger Ausführungsform bekannt, wobei ein die Latten-Lagerkappe tragendes Beschlagteil über eine Führung auf einem mit dem Längsholm verbundenen feststehenden Beschlagteil entgegen der Kraft einer Feder verschiebbar sind, um auf diese Weise den Gesamtfederweg über den durch elastische Verformung der aus Gummi hergestellten Lagerkappe erhaltbaren Federweg zu vergrößern. Ein entsprechender Beschlag ist z.B. in der DE-OS 35 40 040 beschrieben.

Durch die vorliegende Erfindung soll ein Beschlag gemäß dem Oberbegriff des Anspruches 1 so weitergebildet werden, daß bei kompakten Gesamtabmessungen des Beschlages ein noch größerer Federweg erzielt wird.

Diese Aufgabe ist erfindungsgemäß gelöst durch einen Beschlag gemäß Anspruch 1.

Der erfindungsgemäße Beschlag läßt sich unter Verwendung flacher Kunststoff- oder Blechteile realisieren, baut also in Längsrichtung der Latten des Lattenrostes sehr kurz. Der Beschlag ist mechanisch einfach aufgebaut und robust und arbeitet auch nach langem Einsatz ohne die Gefahr eines Verklemmens.

Vorteilhafte Weiterbildungen der Erfindung sind in Unteransprüchen angegeben.

Mit der Weiterbildung der Erfindung gemäß Anspruch 2 wird eine bei vergleichbarer Belastung gleiche Bewegung der beiden verschiedenen, auf unterschiedlichen Winkelhebel sitzenden Tragelemente erhalten.

Die Weiterbildung der Erfindung gemäß Anspruch 3 ermöglicht einen besonders kompakten Aufbau des Beschlages, da sich die die Winkelhebel nach oben vorspannende Feder parallel zu den langen ersten Hebelarmen zwischen den zweiten Hebelarmen erstreckt.

Ein Beschlag, wie er im Anspruch 4 angegeben ist, kann an ausgewählten Stellen eines Standard-Längsholmes eines Lattenrostes direkt anstelle eines nicht federnden Standardbeschlages angebracht werden, über dem bei einem einfacheren Lattenrost eine Latten-Lagerkappe direkt am Längsholm angebracht wird.

Bei einem Beschlag gemäß Anspruch 5 können sich die Winkelhebel mit ihren freien, die Tragelemente aufweisenden ersten Hebelarmen über die Drehlager des jeweils anderen Winkelhebels hinwegbewegen. Man erhält so einen großen Arbeitshub bei kompakter Gesamtabmessung des Beschlages. Auch kann man die Drehlager an solche Stellen legen, die bei unbelastetem Beschlag hinter einem Winkelhebel liegen. Eine solche Wahl des Drehlagers ist im Hinblick auf die Einstellung des von der elastisch verformbaren Latten-Lagerkappe erbrachten Beitrages zur Gesamtfederkraft der Lattenlagerung von Vorteil.

Mit der Weiterbildung der Erfindung gemäß Anspruch 6 wird auf einfache Weise eine Kopplung der Abwärtsbewegungen beider Winkelhebel erzielt, wobei trotzdem gewährleistet ist, daß die beiden Tragelemente bei unbelastetem Beschlag in gleicher Höhe stehen.

Bei einem Beschlag gemäß Anspruch 7 hat man eine genau definierte Ruhelage der beiden Winkelhebel, bei welcher die beiden Tragelemente in gleicher Höhe stehen.

Die Weiterbildung der Erfindung gemäß Anspruch 8 sorgt für die oben angesprochene Bewegungskopplung unter geringem Schlupf und damit geringer Geräuschentwicklung. Der ballige Vorsprung begünstigt auch ein unterschiedliches Verkippen der Winkelhebel bei ungleicher Belastung der beiden Tragelemente.

Die Weiterbildung der Erfindung gemäß Anspruch 9 ist im Hinblick auf geringe Geräuschentwicklung von Vorteil.

Bei einem Beschlag gemäß Anspruch 10 kann der Benutzer die Härte der Lattenlagerung selbst nach seinen Wünschen einjustieren.

Eine solche Einjustierung läßt sich bei einem Beschlag gemäß Anspruch 11 besonders einfach und besonders fein vornehmen.

Mit der Weiterbildung der Erfindung gemäß Anspruch 12 wird erreicht, daß die beiden Winkelhebel unabhängig voneinander verschwenkt werden können, obwohl sie sich im wesentlichen eine Bewegungsebene teilen müssen. Damit baut der Beschlag besonders schmal.

Gemäß Anspruch 13 erhält man räumlich zusammengefaßt Befestigungsmittel zum Anbringen des Beschlages am Längsholm eines Lattenrostes und belastungsfähige Lager für die Winkelhebel.

Die Weiterbildung der Erfindung gemäß Anspruch 14 ist im Hinblick auf ein einfaches Zusammenbauen von Basisplatte und Winkelhebeln ohne zusätzliche Befestigungsmittel und ohne Werkzeuge von Vorteil.

Gemäß Anspruch 15 erhält man ohne nennenswerten zusätzlichen Aufwand eine belastungsfähige Anschlageinrichtung, welche die voll eingefederte, unterste Lage der Winkelhebel vorgeben.

Ein Beschlag gemäß Anspruch 16 ist nach oben und seitlich gekapselt, so daß keine Gefahr eines Einklemmens zwischen den Winkelhebeln besteht.

Die Weiterbildung der Erfindung gemäß Anspruch 17 ist im Hinblick auf ein geräuschfreies Erreichen der oberen Endlage der Winkelhebel von Vorteil.

Nachstehend wird die Erfindung anhand von Ausführungsbeispielen unter Bezugnahme auf die Zeichnung näher erläutert. In dieser zeigen:
- Figur 1:: einen Teil der Innenseite eines Längsholmes eines Lattenrostes mit einem Beschlag zur Lagerung einer Latten-Lagerkappe;
- Figur 2:: eine ähnliche Ansicht wie Figur 1, in welcher ein abgewandelter Beschlag wiedergegeben ist;
- Figur 3:: einen vertikalen Schnitt durch den Beschlag nach Figur 2 längs der dortigen Schnittlinie III-III, wobei ein unterer Winkelhebel des Beschlages der besseren Übersichtlichkeit halber weggelassen ist;
- Figur 4:: eine Stirnansicht des oberen Winkelhebels des Beschlages nach Figur 2;
- Figur 5:: eine Aufsicht auf den oberen Winkelhebel des Beschlages;
- Figur 6:: eine Stirnansicht des unteren Winkelhebels des Beschlages nach Figur 2; und
- Figur 7:: eine Aufsicht auf den unteren Winkelhebel des Beschlages nach Figur 2.

In der Zeichnung ist mit 10 ein Ausschnitt aus dem Längsholm eines Lattenrostes gezeigt. Auf der Innenfläche des Längsholmes 10 sind mittels Schrauben 12, 14 zwei Winkelhebel 16, 18 gelagert. Die Schrauben 12, 14 sind Senkkopfschrauben und spannen die Winkelhebel 16, 18 im Gleitspiel zwischen sich und auf der Außenseite geriffelten Haltezapfen 20 ein. Die Haltezapfen 20 haben einen Durchmesser und eine Außenkontur wie die üblichen Haltezapfen von starren Standard-Lagerkappen-Tragbeschlägen. Sie sind in Sackbohrungen 22 in der Längsholminnenfläche eingepreßt.

Der Winkelhebel 16 hat einen in der Zeichnung obenliegenden, in horizontaler Richtung verlaufenden ersten Hebelarm 24 mit einer Kröpfung 26. Ein in der Zeichnung nach unten verlaufender zweiter Hebelarm 28 hat verglichen mit dem ersten Hebelarm 24 kurze Länge und ist auf der Schraube 12 gelagert. An der Unterkante des ersten Hebelarmes 24 ist im rechts der Kröpfung 26 liegenden Bereich ein balliger Vorsprung 30 vorgesehen.

Der zweite Winkelhebel 18 hat einen ersten Hebelarm 32 großer Länge, der sich im wesentlichen in horizontaler Richtung parallel unter dem ersten Hebelarm 24 des Winkelhebels 16 erstreckt. Der Hebelarm 32 hat ebenfalls eine Kröpfung 34, die zum Vorsprung 30 in der Zeichnung nach rechts versetzt ist (damit auch zur Kröpfung 26) und gleiche Höhe hat wie die Kröpfung 26. Vom rechten Ende des ersten Hebelarms verläuft ein kurzer zweiter Hebelarm 36 in der Zeichnung vertikal nach unten.

Ein in der Zeichnung links gelegener Endabschnitt 38 des Winkelhebels 18 verläuft schräg geneigt nach oben, so daß die Enden der beiden ersten Hebelarme 24, 32 auf gleicher Höhe liegen. Entsprechend tun dies auch Tragzapfen 40, 42, die auf den Hebelenden fest angebracht sind.

Bei dem gezeigten Ausführungsbeispiel bilden die Achsen der Schrauben 12, 14 und die Achsen der Tragelemente 40, 42 ein flaches Rechteck, wenn auf den Beschlag keine äußeren Kräfte einwirken.

Auf die Tragzapfen 40, 42 ist im fertigen Lattenrost eine gestrichelt in der Zeichnung angedeutete Lagerkappe 44 mit entsprechenden Kappenbohrungen aufgeschoben. Die Lagerkappe 44 ist ein einstückiges Formteil aus synthetischem oder natürlichem Gummi und weist zwei Aufnahmen 46, 48 für jeweils ein Lattenende auf.

An das untere Ende des Hebelarmes 28 ist eine Lagerhülse 50 angeformt. In dieser läuft eine mit Innengewinde versehene, insgesamt mit 52 bezeichnete Stellbuchse. Diese hat ein geriffeltes Stellrad 54 und ist in ihrem rechten Abschnitt durch Schlitze 56 in einzelne Zungen unterteilt, so daß ein am Buchsenende liegender Wulst 58 unter elastischem Zusammendrücken des Buchsenendes durch die Lagerhülse 50 geschoben werden kann.

In der Stellbuchse 52 läuft ein Gewindebolzen 60, der am rechts gelegenen Ende mit einer Aufnahmebohrung 62 für das eine Ende einer Schraubenfeder 64 versehen ist. Deren zweites Ende greift an einem Haltebolzen 66 an, der an den zweiten Hebelarm 36 angeformt ist und mit in der Zeichnung nicht näher gezeigten Mitteln zum Fixieren dieses Federendes versehen ist, z.B. einer Ringnut.

Ein in die Innenfläche des Längsholmes 10 eingesetzter Anschlagstift 68 begrenzt die Drehbewegung des ersten Winkelhebels entgegen dem Uhrzeigersinne. Unter der Kraft der Schraubenfeder 64 wird der Winkelhebel 18 im Uhrzeigersinne vorgespannt und kommt unter dieser Vorspannkraft dann in Anlage an den Vorsprung 30, der somit die Drehbewegung des Winkelhebels 18 im Uhrzeigersinne begrenzt. Auf diese Weise ist die bei Abwesenheit externer Kräfte eingenommene Ruhestellung der beiden Winkelhebel 16, 18 vorgegeben, welche in der Zeichnung gezeigt ist.

Wie aus der Zeichnung ersichtlich, sind die einzelnen Windungen der Schraubenfeder 64 in der Ruhestellung des Beschlages noch voneinander entfernt, so daß die Schraubenfeder 64 nie auf Block kommt.

Werden die mit der Lagerkappe 44 verbundenen Latten belastet, so dreht sich der Winkelhebel 16 im Uhrzeigersinne, der Winkelhebel 18 entgegen dem Uhrzeigersinne, und die Schraubenfeder 64 wird entsprechend zusätzlich gespannt. Aufgrund der Kröpfungen 26 und 34 kann sich der Hebelarm 24 über die Schraube 14 und den benachbarten Teil des Winkelhebels 18 bewegen, während der Hebelarm 32 über den Hebelarm 28 und die Schraube 12 hinweglaufen kann. Ist die mit der Aufnahme 46 verbundene Latte stärker belastet als die mit der Aufnahme 48 verbundene Latte, so kann der Winkelhebel 18 weiter nach unten schwenken als der Winkelhebel 16, so daß man insgesamt eine Schrägstellung der Liegefläche erhält. Ist umgekehrt die in der Aufnahme 48 sitzende Latte stärker belastet als die in der Aufnahme 46 liegende Latte, so drückt der Winkelhebel 16 über den Vorsprung 30 den

Winkelhebel 16 mit nach unten und beide Latten werden gleich stark abgesenkt. Eine negative Anstellung der Liegefläche ist somit ausgeschlossen. Ein solches Verhalten ist insbesondere am Übergangsbereich zu einem in seiner Neigung verstellbaren Kopfteil des Lattenrostes erwünscht.

Beim Verschwenken der beiden Winkelhebel 16, 18 ändert sich der Abstand zwischen den Tragzapfen 40, 42, und der untere Abschnitt der Lagerkappe 44 wird entsprechend elastisch verformt. Das Gummimaterial der Lagerkappe stellt somit eine zusätzliche Rückstellkraft bereit, die zu derjenigen der Schraubenfeder 64 hinzu kommt. Je nachdem, wie man die Lage der Hebeldrehpunkte wählt, kann man vorgeben, ob das Material der Lagerkappe 44 auf Zug oder Kompression beansprucht wird. Bei der in der Zeichnung wiedergegebenen Geometrie nimmt der Abstand zwischen den beiden Tragzapfen 40, 42 zunächst zu, bis diese die Verbindungslinie der Schrauben 12, 14 erreicht haben. Bei noch weiterem Einfedern des Beschlages würde der Abstand der Tragzapfen 40, 42 dann wieder abnehmen. Das Material der Lagerkappe 44, welches zwischen den die Tragzapfen 40, 42 aufnehmenden Kappenbohrungen liegt, wird dabei auf Zug belastet.

Legt man die Schrauben 12, 14 in der Zeichnung weiter nach oben, so daß sie in der Ruhestellung des Beschlages mit den Achsen der Tragzapfen 40, 42 fluchten (wozu man den zweiten Hebelarm 36 entsprechend nach oben verlängern würde) so nimmt der Abstand zwischen dem Tragzapfen 40, 42 mit dem Einfederweg des Beschlages kontinuierlich ab. Durch das nun auf Kompression belastete Material der Lagerkappe 44 erhält man nun einen progressiv anwachsenden Beitrag der Lagerkappe 44 zur Gesamt-Rückstellkraft, die auf die Latten einwirkt.

Das Zusammenfallen von Winkelhebel-Schwenkachsen und Tragzapfenachsen in der Ruhestellung des Belages wird wegen der zum Ende des Federweges hin anwachsenden Größe der Rückstellkraft bevorzugt.

Beim Ausführungsbeispiel nach den Figuren 2 bis 7 sind Beschlagteile, die obenstehend unter Bezugnahme auf Figur 1 schon in funktionsäquivalenter Form beschrieben wurden, wieder mit denselben Bezugszeichen versehen und werden nicht nochmals detailliert beschrieben.

Bei dem in Figur 1 gezeigten Beschlag lagen die Kröpfungen 26, 34 der Winkelhebel 16, 18 derart in beabstandeten vertikalen, senkrecht auf der Zeichenebene liegenden Ebenen, daß der obere Winkelhebel 16 nicht unbehindert nach unten verschwenkbar war, vielmehr mit seinem Vorsprung 30 an der Oberkante des Hebelarmes 32 des unteren Winkelhebels 18 anlag, so daß ein Nachuntenschwenken des oberen Winkelhebels 16 zwangsläufig zu einem Nachuntenschwenken des unteren Winkelhebels 18 führte. Wünscht man eine solche Mitnahme nicht, kann man die Kröpfungen 26, 34 nach rechts bzw. links verlegen, so daß sich die beiden Hebelarme 24, 32 beim Verschwenken des Winkelhebels 16 nicht mehr berühren. Diese Art der Anordnung der Kröpfungen 26, 34 zeigt der Beschlag nach Figur 2.

Die Kröpfung 34 ist so verlagert, daß sie von der Oberkante des Hebelarmes 32 in der Nachbarschaft des Tragzapfens 42 ausgeht und dann in Figur 2 schräg nach unten mit etwa 20° abfällt. Zudem sind die Winkelhebel-Drehachsen so verlegt, daß sie in der im unbelasteten Zustand des Beschlages eingenommenen Lage der Winkelhebel 16, 18 mit den Achsen der Tragzapfen 40, 42 fluchten. Auf diese Weise läßt sich der obere Winkelhebel 16 beim Ausführungsbeispiel nach Figur 2 aus der Ruhelage um einen Winkel von etwa 20° nach unten verschwenken, ohne daß der Winkelhebel 18 bewegt wird.

Die Winkelhebel 16 und 18 sind auf einer Basisplatte 70 angebracht, die eine Randwand 72 aufweist, die die Winkelhebelanordnung oben und an den Seiten umgibt und im wesentlichen bis in die Ebene der Stirnflächen der Hebelarme 24, 32 geführt ist.

Auf ihrer Rückseite sind an die Basisplatte 70 hohle Montagezapfen 74 angeformt, die auf ihrer Außenseite mit einer in der Zeichnung nicht wiedergegebenen Riffelung versehen sind. Die Montagezapfen 74 werden im Preßsitz in Sackbohrungen 22 eingeführt, die im Längsholm 10 des mit dem Beschlag versehenen Lattenrahmens vorgesehen sind.

Wie aus der Zeichnung ersichtlich haben die ersten Hebelarme 24, 32 jeweils die Form eines U mit kurzen Schenkeln, wozu sie neben dem tragzapfenseitigen gekrümmten Endabschnitt 38 jeweils noch einen spiegelbildlichen gekrümmten Endabschnit 76 haben. Damit liegt die Tragzapfenachse des einen Winkelhebels über der Lagerzapfenachse des anderen Winkelhebels, wenn der Beschlag seine in Figur 2 gezeigte Ruhestellung einnimmt.

Die Winkelhebel 16, 18 tragen in ihrem der Basisplatte 70 zugewandten zweiten Hebelarm 28 bzw. 36 einen hohlen Lagerzapfen 78 bzw. 80, der im Gleitspiel in den zugeordneten Montagezapfen 74 passt. Das Ende der Lagerzapfen 78, 80 ist jeweils mit einem Schlitz 84 versehen, damit ein am Zapfenende vorgesehener Rastwulst 86 unter elastischem Zusammendrücken des Zapfenendes durch den Montagezapfen 74 bewegt werden kann. Der Abstand des Rastwulstes 86 von der hinteren Stirnfläche des Hebelarmes 32 bzw. 36 ist so bemessen, daß zwischen den Winkelhebeln und der Basisplatte ein axiales Gleitspiel besteht.

Für den oberen Winkelhebel 16 ist an die Basisplatte 70 ein zweiter Anschlagstift 88 vorgesehen, der mit einem Anschlagflügel 90 zusammenarbeitet, der vom Hebelarm 24 ausgeht. Auf die Anschlagstifte 68, 88 sind zylindrische Gummipuffer 92 aufgesetzt, die die Bewegung der beiden Winkelhebel 16, 18 in die obere Ruhestellung dämpfen und Klappergeräusche vermeiden.

An die Basisplatte 70 sind in der unteren rechten bzw. linken Ecke Anschlagrippen 94, 96 angeformt, die mit den unteren außenliegenden Kanten der Hebelarme 28, 36 zusammenarbeiten und die voll eingefederte Stellung der Winkelhebel 16, 18 vorgeben.

Die Basisplatte 70 ist ein einstückiges Kunststoff-Spritzteil, ebenso sind dies die Winkelhebel 16, 18. Letztere sind hohle, nach hinten offene und wo nötig mit Verrippungen 100 versehene Spritzteile, an welche auch die Federsitze 62, 66 für die in Figur 2 nur schematisch angedeutete Schraubenfeder 64 angeformt sind.

Der Beschlag nach den Figuren 2 bis 7 besteht somit insgesamt nur aus sechs verschiedenen, leicht und ohne Werkzeuge montierbaren Teilen: der Basisplatte 70, den auf die Anschlagstifte 68, 90 aufzusetzenden Gummipuffern 94, den Winkelhebeln 16, 18 und der Schraubenfeder 64. Der in der Beschlagfabrik zusammengebaute Beschlag läßt sich auch sehr einfach am Längsholm 10 durch Einpressen seiner Montagezapfen 74 in die dort vorbereiteten Sackbohrungen 22 montieren.

## Patentansprüche

1. Beschlag zur Anbringung einer Latten-Lagerkappe (44)
an einem der Längsholme (10) eines Lattenrostes, dadurch gekennzeichnet, daß er zwei Winkelhebel (16, 18) aufweist, deren erster Hebelarm (24; 32) jeweils ein mit der Latten-Lagerkappe (44) verbindbares Tragelement (40, 42) aufweist und deren zweiter Hebelarm (28; 36), der verglichen mit dem ersten Hebelarm (24; 32) kleine Länge aufweist, jeweils mit einem Federsitz (62; 66) versehen ist; und daß an den Federsitzen (62; 66) die Enden einer Feder (64) festgelegt sind.

2. Beschlag nach Anspruch 1, dadurch gekennzeichnet, daß
die wirksamen Längen der ersten Hebelarme (24; 32) und der zweiten Hebelarme (28; 36) bei beiden Winkelhebeln (16, 18) gleich sind.

3. Beschlag nach Anspruch 1, dadurch gekennzeichnet, daß
der zweite Hebelarm (28; 36) mit dem zugehörigen ersten Hebelarm (24; 32) jeweils einen Winkel von etwa 70 bis 90° einschließt.

4. Beschlag nach einem der Ansprüche 1 bis 3, dadurch
gekennzeichnet, daß in der bei Abwesenheit externer Kräfte angenommenen Ruhestellung der Winkelhebel (16, 18) der Abstand der Drehlager (12, 14) und der Abstand der Tragelemente (40, 42) gleich groß ist, wobei vorzugsweise die Achsen des Tragelementes (40, 42) eines Winkelhebels (16, 18) und des Drehlagers (12, 14) des jeweils anderen Winkelhebels miteinander fluchten.

5. Beschlag nach einem der Ansprüche 1 bis 4, dadurch
gekennzeichnet, daß die ersten Hebelarme (24; 32) jeweils eine über die zweiten Hebelarme (28; 36) des anderen Winkelhebels führende Kröpfung (26; 34) aufweisen.

6. Beschlag nach Anspruch 5, dadurch gekennzeichnet, daß
die Kröpfungen (26; 34) der ersten Hebelarme (24; 32) beider Winkelhebel (16, 18) gleich groß sind und der erste Hebelarme (32) eines (18) der Winkelhebel eine Abwinkelung (38) aufweist, so daß die Hauptabschnitte der beiden ersten Hebelarme (24; 32) in der Ruhestellung der Winkelhebel im wesentlichen parallel zueinander verlaufen.

7. Beschlag nach Anspruch 6, gekennzeichnet durch mindestens
einen raumfesten Anschlag (68; 88), der mit einem zugeordneten (16) der Winkelhebel (16, 18) zusammenarbeitet.

8. Beschlag nach Anspruch 6 oder 7, dadurch gekennzeichnet,
daß eine der einander gegenüberliegenden Längskanten der beiden ersten Hebelarme (24; 32) mit einem balligen Vorsprung (30) versehen ist.

9. Beschlag nach einem der Ansprüche 1 bis 8, wobei die
Feder eine Schraubenfeder ist, dadurch gekennzeichnet, daß die Schraubenfeder (64) in der Ruhestellung der Winkelhebel (16, 18) so vorgespannt ist, daß ihre Windungen sich nicht berühren.

10. Beschlag nach einem der Ansprüche 1 bis 9, gekennzeichnet
durch eine Einrichtung (52 bis 60) zum Einstellen der Vorspannung der Feder (64).

11. Beschlag nach Anspruch 10, dadurch gekennzeichnet, daß
die Einstelleinrichtung eine auf einem (16) der Winkelhebel (16, 18) drehbar gelagerte Gewinde-Stellbuchse (52) und einen mit dieser zusammenarbeitenden und den einen Federsitz (62) tragenden Gewindebolzen (60) aufweist, wobei ein Betätigungsabschnitt (64) der Stellbuchse (52) seitlich über diesen Winkelhebel (16) übersteht.

12. Beschlag nach einem der Ansprüche 5 bis 9, dadurch gekennzeichnet,
daß die Kröpfung (3,4) desjenigen (18) Winkelhebels, dessen erster Hebelarm (32) unter dem entsprechenden ersten Hebelarm (24) des anderen (16) Winkelhebels liegt, nahe beim den Tragzapfen (42) aufweisenden Ende seines ersten Hebelarmes (32) liegt.

13. Beschlag nach einem der Ansprüche 1 bis 12, dadurch
gekennzeichnet, daß eine Basisplatte (70) mit in Bohrungen (22) des Längsholmes (10) einpreßbaren hohlen Montagezapfen (74) versehen ist und daß die Winkelhebel (16, 18) Lagerzapfen (78, 80) aufweisen, welche in die hohlen Montagezapfen (74) im Gleitspiel eingreifen.

14. Beschlag nach Anspruch 13, dadurch gekennzeichnet, daß
zumindest die Endabschnitte der Lagerzapfen (78, 80) hohl und geschlitzt sind und ein an das Ende des Lagerzapfens (78, 80) jeweils angeformter Rastwulst (86) das Ende des zugeordneten Montagezapfens (74) elastisch übergreift.

15. Beschlag nach Anspruch 13 oder 14, dadurch gekennzeichnet,
daß die Basisplatte (70) Anschlagrippen (94, 96) aufweist, die mit den zweiten Hebelarmen (28, 36) zusammenarbeiten und die unteren Endlagen der Winkelhebel (16, 18) vorgeben.

16. Beschlag nach einem der Ansprüche 12 bis 15, dadurch
gekennzeichnet, daß die Basisplatte (70) eine die Winkelhebelanordnung seitlich und oben umgebende Randwand (72) aufweist.

17. Beschlag nach einem der Ansprüche 7 bis 16, dadurch
gekennzeichnet, daß die raumfesten Anschläge (68, 88) elastische Pufferkörper (92) aufweisen.

## Claims

1. Mounting for fitting a slat bearing cap (44) to one of the longitudinal bars (10) of a slatted mattress base, characterised in that it comprises two angle levers (16, 18) each of which has a first lever arm (24; 32) which has a bearing element (40, 42) that can be connected to the slat bearing cap (44), and a second lever arm (28; 36) which is shorter than the first lever arm (24; 32) and is provided with a spring seat (62; 66); and the ends of a spring (64) are fixed to the spring seats (62; 66).

2. Mounting according to claim 1, characterised in that the effective lengths of the first lever arms (24; 32) and of the second lever arms (28; 36) are identical in both angle levers (16, 18).

3. Mounting according to claim 1, characterised in that the included angle between the second lever arm (28; 36) and the associated first lever arm (24; 32) is an angle of approximately from 70 to 90°.

4. Mounting according to any one of claims 1 to 3, characterised in that, in the assumed resting position of the angle levers (16, 18) in the absence of external forces, the distance between the pivot bearings (12, 14) and the distance between the bearing elements (40, 42) is of equal size, the axis of the bearing element (40, 42) of one angle lever (16, 18) and the axis of the pivot bearing (12, 14) of the respective other angle lever preferably being flush with each other.

5. Mounting according to any one of claims 1 to 4, characterised in that the first lever arms (24; 32) each has a shoulder (26; 34) leading over the second lever arms (28; 36) of the other angle lever (26; 34).

6. Mounting according to claim 5, characterised in that the shoulders (26; 34) of the first lever arms (24; 32) of both angle levers (16, 18) are of the same size and the first lever arm (32) of one (18) of the angle levers has an angled portion (38) so that the main portions of the two first lever arms (24; 32) extend substantially parallel to each other in the resting position of the angle levers.

7. Mounting according to claim 6, characterised by at least one spatially fixed stop (68; 88) that cooperates with an associated one (16) of the angle levers (16, 18).

8. Mounting according to claim 6 or 7, characterised in that one of the mutually opposing longitudinal edges of the two first lever arms (24; 32) is provided with bulbous projection (30).

9. Mounting according to any one of claims 1 to 8, wherein the spring is a helical spring, characterised in that the helical spring (64) is so biassed in the resting position of the angle levers (16, 18) that its coils are not in contact with one another.

10. Mounting according to any one of claims 1 to 9, characterised by a device (52 to 60) for adjusting the biassing of the spring (64).

11. Mounting according to claim 10, characterised in that the adjusting device comprises a threaded adjusting socket (52) which is pivotally mounted on one (16) of the angle levers (16, 18), and a threaded bolt (60) which cooperates with that adjusting socket and carries the one spring seat (62), wherein an operating portion (64) of the adjusting socket (52) projects laterally beyond that angle lever (16).

12. Mounting according to any one of claims 5 to 9, characterised in that the shoulder (34) of that angle lever (18) of which the first lever arm (32) lies under the corresponding first lever arm (24) of the other angle lever (16) is situated close to that end of its first lever arm (32) which carries the bearing pin (42).

13. Mounting according to any one of claims 1 to 12, characterised in that a base plate (70) is provided with hollow mounting pins (74) that can be pressed into bores (22) in the longitudinal bar (10), and the angle levers (16, 18) have journals (78, 80) which are engaged by the hollow mounting pins (74) with sliding play.

14. Mounting according to claim 13, characterised in that at least the end portions of the journals (78, 80) are hollow and slit, and a locking bead (86) integrally formed on the end of each journal (78, 80) resiliently overlaps the end of the associated mounting pin (74).

15. Mounting according to claim 13 or 14, characterised in that the base plate (70) has stop ribs (94, 96) which cooperate with the second lever arms (28, 36) and determine the lower end positions of the angle levers (16, 18).

16. Mounting according to any one of claims 12 to 15, characterised in that the base plate (70) has a peripheral wall (72) which surrounds the angle lever arrangement laterally and at the top.

17. Mounting according to any one of claims 7 to 16, characterised in that the spatially fixed stops (68, 88) have resilient cushion bodies (92).

## Revendications

1. Ferrure destinée à fixer un support articulé (44) sur l'un des montants longitudiaux (10) d'un sommier, caractérisée en ce qu'elle présente deux leviers coudés (16, 18) dont le premier bras de levier (24, 32) présente chaque fois un élément porteur (40, 42) pouvant être relié au support articulé (44), et dont le second bras de levier (28, 36), qui, comparé au premier bras de levier (24, 32), est plus court, est chaque fois muni d'un support pour ressort (62, 66), et en ce que les extrémités d'un ressort (64) sont fixées aux supports pour ressort (62, 66).

2. Ferrure selon la revendication 1, caractérisée en ce que les longueurs effectives des premiers bras de levier (24, 32) et des seconds bras de leviers (28, 36) des deux leviers coudés (16, 18) sont égales.

3. Ferrure selon la revendication 1, caractérisée en ce que le second bras de levier (28, 36) forme chaque fois avec le premier bras de levier (24, 32) qui lui est associé un angle d'environ 70 à 90°.

4. Ferrure selon l'une des revendications 1 à 3, caractérisée en ce que, dans la position de repos prise par les leviers coudés (16, 18) en l'absence de forces externes, l'écartement des coussinets de pivotement (12, 14) et l'écartement des éléments porteurs (40, 42) sont égaux, l'axe de l'élément porteur (40, 42) d'un levier coudé (16, 18) et celui du coussinet de pivotement (12, 14) de l'autre levier coudé étant de préférence en alignement.

5. Ferrure selon l'une des revendications 1 à 4, caractérisée en ce que les premiers bras de levier (24, 32) présentent chaque fois un coude (26, 34) passant par dessus les seconds bras de levier (28, 36) de l'autre levier coudé.

6. Ferrure selon la revendication 5, caractérisée en ce que les coudes (26, 34) des premiers leviers coudés (24, 32) des deux leviers coudés (16, 18) ont la même taille et en ce que le premier bras de levier (32) de l'un (18) des leviers coudés présente une courbure (38), si bien que les segments principaux des deux premiers bras de levier (24, 32) s'étendent de manière essentiellement parallèle lorsque les leviers coudés sont en position de repos.

7. Ferrure selon la revendication 6, caractérisée par au mois un arrêt stabilisé (68, 88) qui coopère avec l'un (16) des leviers coudés (16, 18) qui lui est associé.

8. Ferrure selon la revendication 6 ou 7, caractérisée en ce que l'une des arêtes longitudinales se faisant face des deux premiers bras de levier (24, 32) comporte une saillie (30) convexe.

9. Ferrure selon l'une des revendications 1 à 8 dont le ressort est un ressort cylindrique, caractérisée en ce que le ressort cylindrique (64) est précontraint de telle manière lorsque les leviers coudés (16, 18) sont en position de repos, que ses spires ne se touchent pas.

10. Ferrure selon l'une des revendications 1 à 9, caractérisée par un dispositif (52 à 60) destiné à régler la tension initiale du ressort (64).

11. Ferrure selon la revendication 10, caractérisée en ce que le dispositif de réglage présente un coussinet à filetage réglable (52) monté de manière rotative sur l'un (16) des leviers coudés (16, 18) et un boulon fileté (60) qui coopère avec le coussinet et qui porte l'un des supports de ressort (62), un segment d'actionnement (64) du coussinet réglable (52) dépassant latéralement ce levier coudé (16).

12. Ferrure selon l'une des revendications 5 à 9, caractérisée en ce que le coude (34) du levier coudé (18), dont le premier bras de levier (32) se situe en dessous du premier bras de levier (24) correspondant de l'autre levier coudé (16), est situé à proximité de l'extrémité de son premier bras de levier (32) présentant le tourillon porteur (42).

13. Ferrure selon l'une des revendications 1 à 12, caractérisée en ce qu'une plaque de base (70) comporte des tourillons de montage (74) creux pouvant être enfoncés dans des perçages (22) du montant longitudinal (10), et en ce que les leviers coudés (16, 18) présentent des tourillons (78, 80) qui s'engagent avec jeu de glissement dans les tourillons de montage creux (74).

14. Ferrure selon la revendication 13, caractérisée en ce qu'au moins les segments terminaux des tourillons (78, 80) sont creux et fendus, et en ce qu'un renflement d'arrêt (86) réalisé chaque fois à l'extrémité du tourillon (78, 80) s'étend souplement sur l'extrémité du tourillon de montage (74) qui lui est associé.

15. Ferrure selon la revendication 13 ou 14, caractérisée en ce que la plaque de base (70) présente des nervures d'arrêt (94, 96) qui coopèrent avec les seconds bras de levier (28, 36) et qui déterminent les positions extrêmes inférieures des leviers coudés (16, 18).

16. Ferrure selon l'une des revendications 12 à 15, caractérisée en ce que la plaque de base (70) présente un rebord (72) entourant les leviers coudés en haut et sur le côté.

17. Ferrure selon l'une des revendications 7 à 16, caractérisée en ce que les arrêts stabilisés (68, 88) présentent des butoirs (92) élastiques.
